# FASCICULE DE BREVET EUROPEEN

(11) **EP 0 291 514 B1**
(45) Date de publication et mention de la délivrance du brevet: **31.03.1993**
(21) Numéro de dépôt: 87906823.7
(22) Date de dépôt: 12.10.1987
(51) Int. Cl.: B65D 81/02, B65D 5/50

(54) **EMBALLAGE COMPOSITE, SEMI-RIGIDE A AMORTISSEMENT DIFFERENTIEL INCORPORE**
STOSSABSORBIERENDE HALBSTEIFE MEHRSCHICHTIGE VERPACKUNG
SEMI-RIGID COMPOSITE PACKAGING WITH INCORPORATED DIFFERENTIAL DAMPING

(30) Priorité: 26.11.1986 FR 8616503
(43) Date de publication de la demande: 23.11.1988
(73) Titulaire: PASCAL, Christian, F-95270 Seugy (FR); PODEVIN, Martial, 77230 Moussy-le-Vieux (FR)
(72) Inventeur: PASCAL, Christian, F-95270 Seugy (FR); PODEVIN, Martial, 77230 Moussy-le-Vieux (FR)
(74) Mandataire: Chambon, Gérard
(86) Numéro de dépôt international: FR8700389
(87) Numéro de publication internationale: WO8803903

(56) Documents cités:
- WO-A-84/00943
- FR-A- 686 250
- FR-A- 1 548 810

## Description

Le présente invention consiste en un emballage formant réceptacle composite, semi-rigide en matière plastique ou similaire à amortissement variable, destiné à assurer une protection optimisée de son contenu dans toutes les opérations de transport, manutention ou stockage et les incidents susceptibles de survenir au cours de celles-ci.

Un tel emballage sera utilisé pour le transport des matériaux fragiles ou dangereux, solides, fluides ou gazeux. Sont dangereux, les matériaux notamment définis comme tels par les règles de sécurité applicables au transport par voie aérienne des marchandises dangereuses, définies lors de la convention de CHICAGO, relative à l'aviation civile (OACI), reprises par IATA (Association du Transport Aérien International) et issues des recommandations de l'ONU (Office des Nations Unies).

Un tel emballage est destiné à recevoir tous les types de préconditionnements, tels que récipients verre, métal, grès, plastique, aluminium, textile, papiers ou autre, quel que soit leur mode d'ouverture, leur contenu, le degré de risque de celui-ci, y compris certains produits radioactifs.

Ces produits pourront être d'une densité inférieure, égale ou supérieure à 1.

Le brevet Français numéro 686250 décrit une boîte en carton qui constitue un emballage parallélépipèdique comportant trois éléments semi-rigides dont l'un forme une coque extérieure tubulaire à section rectangulaire destinée à recevoir les deux autres éléments qui constituent chacun un tube à section rectangulaire et qui sont disposés l'un dans l'autre pour former à eux deux un réceptacle, les deux faces ouvertes de l'élément intérieur étant obturées par deux des faces de l'élément extérieur.

Pour atteindre les objectifs selon l'invention, celle-ci propose un emballage du type précité mais qui est remarquable en ce que chaque élément formant le réceptacle, est revêtu sur toutes ses faces internes d'une couche de matériau amortisseur, de telle sorte qu'après introduction du réceptacle dans la coque, l'emballage présente quatre faces munies chacune d'une seule couche de materiau amortisseur et deux faces opposées entre-elles munies chacune de deux couches de matériau amortisseur.

Selon un mode de réalisation, chaque élément formant le réceptacle se présente sous la forme d'une bande munie de lignes de pliage de manière à former après pliage et jonction bord à bord des extrémités, un tube à section rectangulaire.

Avantageusement dans ce cas, au moins la bande de l'élément extérieur du réceptacle comporte quatre lignes de pliage correspondant aux arêtes du tube de section rectangulaire à former tandis que ladite bande se referme pour former un tube selon une ligne de jonction bord à bord de ses extrémités qui est située sur l'une des faces dudit élément, laquelle face est destinée à venir en regard de l'une des face de la coque extérieure.

De préférence aussi, les dimensions extérieures de l'élément extérieur et respectivement de l'élément intérieur du réceptacle, sont légèrement inférieures aux dimensions intérieures de la coque extérieure et respectivement de l'élément extérieur, de manière telle que tous les éléments s'emboîtent en s'ajustant les uns dans les autres.

L'invention sera bien comprise à la lecture de la description qui va suivre et qui se réfère aux dessins annexés dans lesquels:
- les figures 1 et 2 montrent respectivement en élévation et en perspective, l'un des éléments de l'emballage selon l'invention,
- les figures 3 et 4 montrent respectivement en élévation et en perspective, un deuxième élément de l'emballage selon l'invention,
- les figures 5 et 6 montrent respectivement en élévation et en perspective, le troisième élément de l'emballage selon l'invention,
- la figure 7 montre en élévation les éléments des figures 3, 4 d'une part, et 5, 6 d'autre part, l'un dans l'autre,
- la figure 8 montre en perspective, tous les éléments en cours d'assemblage.

Le système est composé de trois éléments principaux.

Le premier élément C (figures 1 et 2) est une enveloppe extérieure en matière plastique, ou carton traité contre la pénétration d'eau ou autre matière similaire, de base carrée ou rectangulaire et de hauteur quelconque, assemblée par agrafage, collage ou soudure thermique. Cette enveloppe est réalisée en un seul morceau formant une coque destinée à maintenir les autres éléments.

Le deuxième élément A (figures 3 et 4) est une première enveloppe intérieure composite constituée d'une feuille de carton ou plastique (telle que ci-avant) d'un seul morceau, sur laquelle est positionnée une protection uniforme de mousse d'épaisseur constante, ou alvéolée selon le cas, et indissociable de son support.

Cette feuille composite est pliée en quatre endroits différents correspondant aux hauteur H et longueur LO de la coque extérieure.

Le troisième élément B (figures 5 et 6) est une deuxième enveloppe intérieure de structure et composition indentiques à la première mais de hauteur et de largeur légèrement inférieures de manière à ce qu'elle puisse être insérée dans la première enveloppe intérieure, en assurant ainsi une protection unique sur les quatre faces latérales de l'emballage, et une double épaisseur de protection sur le fond et le couvercle.

Dans ces éléments, on inserre facultativement une poche de rétention (soit souple, soit rigide, tel sac plastique ou récipient métallique) contenant un absorbant inerte de type vermiculite destiné à éviter toute propagation de fuite hors du système de conditionnement en cas de fuite ou de rupture du récipient intérieur contenant le produit à emballer.

L'assemblage des éléments s'effectue par simple emboîtage en procédant de la manière suivante:
- insérer la poche de rétention dans l'enveloppe intérieure B et fermer celle-ci,
- insérer le tout dans l'enveloppe A de manière à ce que toutes les faces latérales soient fermées, le fond et le couvercle présentant alors une sur-épaisseur,
- enfiler le tout dans la coque extérieure C.

Un tel emballage présente notamment les caractéristiques suivantes:
- haute résistance mécanique, notamment au gerbage par juxtaposition de doubles paroies sur toutes les faces garantissant une parfaite rigidité, et une résistance accrue à l'écrasement,
- très haut pouvoir absorbant des chocs sur toutes les faces, avec effet renforcé sur le fond et couvercle, garantissant une parfaite protection en cas de chute,
- application universelle aux réglementés y compris pour les produits radioactifs,
- système assurant un amortissement variable avec renforcement aux points de positionnement des fonds et couvercles (ou ouvertures).

Ce système est, par exemple, constitué par une bande de plastique et une couche de matériau amortisseur dont l'assemblage par collage ou thermo-soudure peut être réalisé industriellement en continu ou en série. Le pliage et la découpe de ces bandes peuvent s'effectuer ensuite en série.

Avant utilisation, l'assemblage de la coque extérieure et des éléments intérieurs peut s'effectuer manuellement, sans l'aide d'aucun outil (voir figures 7 et 8).

Les éléments assemblés dans leur forme définitive peuvent être ainsi utilisés sans autre renfort ou verrouillage (figures 7 et 8).

Ce système est parfaitement adaptable et conforme aux exigences de conditionnement des matières dangereuses et/ou dont le transport maritime, aérien ou terrestre est règlementé, quels que soient la nature et le mode de préconditionnement de celles-ci.

## Revendications

1. Emballage parallélépipèdique comportant trois éléments semi-rigides dont l'un (C) forme une coque extérieure tubulaire à section rectangulaire destinée à recevoir les deux autres éléments (A,B) qui constituent chacun un tube à section rectangulaire et qui sont disposés l'un dans l'autre pour former à eux deux un réceptacle, les deux faces ouvertes de l'élément intérieur (B) étant obturées par deux des faces de l'élément extérieur (A), caractérisé en ce que chaque élément (A,B) formant le réceptacle, est revêtu sur toutes ses faces internes d'une couche de matériau amortisseur, de telle sorte qu'après introduction du réceptacle dans la coque (C), l'emballage présente quatre faces munies chacune d'une seule couche de matériau amortisseur et deux faces opposées entre-elles munies chacune de deux couches de matériau amortisseur.

2. Emballage selon la revendication 1, caractérisé en ce que chaque élément (A,B) formant le réceptacle se présente sous la forme d'une bande munie de lignes de pliage de manière à former après pliage et jonction bord à bord des extrémités, un tube à section rectangulaire.

3. Emballage selon la revendication 2, caractérisé en ce qu'au moins la bande de l'élément extérieur (A) du réceptacle comporte quatre lignes de pliage correspondant aux arêtes du tube de section rectangulaire à former tandis que ladite bande se referme pour former un tube selon une ligne de jonction bord à bord de ses extrémités qui est située sur l'une des faces dudit élément, laquelle face est destinée à venir en regard de l'une des face de la coque extérieure.

4. Emballage selon l'une des revendications 1 à 3, caractérisé en ce que les dimensions extérieures de l'élément extérieur (A) et respectivement de l'élément intérieur (B) du réceptacle, sont légèrement inférieures aux dimensions intérieures de la coque extérieure (C) et respectivement de l'élément extérieur (A), de manière telle que tous les éléments s'emboîtent en s'ajustant les uns dans les autres.

## Claims

1. Parallelepiped packaging comprising three semi-rigid elements one of which (C) forms a tubular outer shell of rectangular section designed to accommodate the two other elements (A, B) which each constitute a tube of rectangular section and which are disposed one inside the other to form together a receptacle, the two open faces of the inner element (B) being closed by two of the faces of the outer element (A), characterised in that each element (A, B) forming the receptacle is covered over all its internal faces with a layer of cushioning material so that after introduction of the receptacle in the shell (C), the packaging exhibits four faces each provided with a single layer of cushioning material and two opposing faces each provided with two layers of cushioning material.

2. Packaging according to claim 1, characterised in each element (A, B) forming the receptacle takes the form a strip provided with folding lines so as to form a tube of rectangular section after folding and joining of the ends edge to edge.

3. Packaging according to claim 2, characterised in that at least the strip of the outer element (A) of the receptacle comprises four folding lines corresponding to the edges of the tube of rectangular section being formed whereas said strip is closed to form a tube with its ends joined edge to edge along a line which is located on one of the faces of said element, which face is designed to come opposite one of the faces of the outer shell.

4. Packaging according to one of claims 1 to 3, characterised in that the external dimensions of the outer element (A) and the inner element (B) respectively of the receptacle are slightly less than the internal dimensions of the outer shell (C) and the outer element (A) respectively so that all the elements fit into one another.

## Patentansprüche

1. Verpackung in Form eines Parallelepipeds, die drei halbstarre Elemente aufweist, von denen das eine (C) eine rohrförmige Umverpackung mit rechteckigem Querschnitt bildet, die zur Aufnahme der beiden anderen Elemente (A,B) dient, welche jeweils ein Rohr mit rechteckigem Querschnitt darstellen und ineinander angeordnet sind, um aus diesen beiden einen Behälter zu bilden, wobei die beiden offenen Seiten des inneren Elementes (B) durch zwei der Seiten des äußeren Elementes (A) verschlossen werden, dadurch gekennzeichnet, daß jedes der den Behälter bildenden Elemente (A, B) auf allen seinen inneren Flächen mit einer Lage aus stoßdämpfendem Material beschichtet ist derart, daß nach Einführen des Behälters in die Umverpackung (C) die Verpackung vier Seiten, von denen jede mit einer einzigen Lage aus stoßdämpfendem Material versehen ist, und zwei einander gegenüberliegende Seiten, die jeweils mit zwei Lagen aus stoßdämpfendem Material versehen sind, aufweist.

2. Verpackung nach Anspruch 1, dadurch gekennzeichnet, daß jedes der den Behälter bildenden Elemente (A, B) die Form einer Bahn besitzt, w0elche Faltlinien aufweist derart, daß nach Faltung und Rand-an-Rand-Zusammenfügung der Enden ein Rohr mit rechteckigem Querschnitt gebildet wird.

3. Verpackung nach Anspruch 2, dadurch gekennzeichnet, daß wenigstens die Bahn des äußeren Elementes (A) des Behälters vier Faltlinien aufweist, die den Kanten des zu bildenden Rohres mit rechteckigem Querschnitt entsprechen, wobei diese Bahn sich wieder schließt, um ein Rohr entlang einer Zusammenfügungslinie seiner Rand an Rand liegenden Enden zu bilden, und die Linie sich auf einer der Seiten des Elementes befindet, die gegenüber einer der Seiten der Umverpackung zu liegen zu kommt.

4. Verpackung gemäß einem der Ansprüche 1 - 3, dadurch gekennzeichnet, daß die äußeren Abmessungen des äußeren Elementes (A) bzw. des inneren Elementes (B) des Behälters etwas kleiner sind als die inneren Abmessungen der Umverpackung (C) bzw. des äußeren Elementes (A) derart, daß alle Elemente passend ineinander geschachtelt werden können.
